# EUROPÄISCHE PATENTANMELDUNG

(11) **EP 2 100 823 A1**
(43) Veröffentlichungstag der Anmeldung: **16.09.2009**
(21) Anmeldenummer: 08450035.4
(22) Anmeldetag: 12.03.2008
(51) Int. Cl.: B65D 77/20, B65D 77/38

(54) **Behälter mit Abdeckfolie**

(71) Anmelder: Teich Aktiengesellschaft, 3200 Weinburg (AT)
(72) Erfinder: Zuser, Wilhelm, Ing., 3202 Hofstetten (AT); Schmid, Stefan, 3100 St. Pölten (AT); Nekula, Lambert, 3202 Hofstetten (AT)
(74) Vertreter: Patentanwälte BARGER, PISO & PARTNER

(57) **Zusammenfassung**

Die Erfindung betrifft einen Behälter, der aus einem Becher, der mittels einer Abdeckfolie (1) mit Öffnungslasche (2) verschlossen, nämlich versiegelt ist, besteht.

Die Erfindung ist dadurch gekennzeichnet, dass die Siegelung zwischen der Abdeckfolie (1) und dem Becher im Bereich (4) der Öffnungslasche (2) schwächer ist als im restlichen Bereich (5) der Siegelfläche (3).

In einer Ausgestaltung ist vorgesehen, dass die Siegelstärke im Laschenbereich (4) kleiner ist als die Reißfestigkeit der Abdeckfolie (1), im restlichen Bereich (5) größer.

## Beschreibung

Die Erfindung betrifft einen Behälter, der aus einem Becher, der mittels einer Abdeckfolie mit Öffnungslasche verschlossen, nämlich versiegelt ist, besteht.

Derartige Behälter werden zur Aufbewahrung, zum Transport und zum Verkauf der unterschiedlichsten Waren, von Lebensmitteln wie Joghurt oder Obers, bis zu medizinischen Geräten, wie insbesondere Einweginjektionsgeräten, unter Umständen samt deren Inhalt, zu Medikamenten, Ampullen und dergleichen mehr, verwendet. Weiters sind derartige Behälter verschiedentlich für nicht sehr voluminöse, aber kostspielige technische Bauteile und Ersatzteile im Einsatz, insbesondere auf dem Gebiet der Computerhardware und der Flugzeugtechnik.

Es ist nun auf verschiedenen Gebieten von großem Interesse für den Endbenutzer, die Sicherheit zu haben, dass er ein Originalprodukt vor sich hat und sicher zu sein, dass das Original ordnungsgemäß verpackt zu ihm gekommen ist. Nur so kann er sicher sein, dass der Inhalt des Behälters alle vorgeschriebenen Spezifikationen erfüllt.

Wenn man bedenkt, dass beispielsweise auf dem weltweiten Markt für Flugzeugersatzteile etwa 10 % Fälschungen sind, die die geforderten technischen Spezifikationen zumeist bei weitem nicht erfüllen, versteht man die Brisanz dieses Problems.

Das gleiche gilt für falsche Medikamente, die vielfach über hoch organisierte kriminelle Verbindungen in den normalen Warenfluss eingeschleust werden. Dabei werden oft Originalverpackungen von korrupten Dienstnehmern in Arztpraktiken, Sanatorien, Spitälern, etc. nach der Entnahme der Originalware nicht vorschriftsmäßig entsorgt, sondern beiseite geschafft und zur Verpackung der Plagiate verwendet. Die Benutzung von Originalverpackungen macht das Auffinden von Plagiaten sehr schwer und aufwändig. Die hohen Kosten vieler Medikamente und die dadurch zu erzielenden Gewinne, wenn statt wirksamer Medikamente nur gefärbte Kochsalzlösung, etc. geliefert werden, begünstigen diese kriminellen Handlungsweisen.

Es ist daher mehr und mehr ein Erfordernis, insbesondere zur Verpackung kostspieliger oder sensibler Güter, dass die Verpackung beim Öffnen irreversibel verändert wird, um sicher zu stellen, dass sie nicht missbräuchlich nochmals verwendet werden kann. Dies bedeutet, dass der Benutzer, insbesondere der Endverbraucher, an der Verpackung noch in ihrem geschlossenen Zustand die Integrität der Ware erkennen soll.

Der Begriff Integrität wird speziell in der Verpackungsindustrie in einem zum Teil sehr weiten Sinne verwendet, so beispielsweise in der US 2006/0277975 A, wo darunter einfach verstanden wird, dass die Verpackung insgesamt die geforderte Dichtheit gegenüber verschiedenen Medien aufweist. Diese Druckschrift beschäftigt sich mit Testmethoden beim Produzenten der Verpackung, um die Einhaltung dieser Vorschriften zu überprüfen.

Aus der US 7,036,287 B und der US 2005/0283332 A ist jeweils eine Vorrichtung bekannt, die speziell dazu dient, die Integrität von Packungen, wie bei der erstgenannten Druckschrift, zu überprüfen, in diesem Fall allerdings spezialisiert auf sterile Packungen, wobei auch die Peelfestigkeit, das heißt die Kraft, die zum Öffnen der Verpackung an der Siegelschicht notwendig ist, im Hinblick auf einen einzuhaltenden Kraftbereich geprüft wird.

Aus der EP 1 057 619 B ist eine Prüfeinrichtung bekannt, die insbesondere zur Prüfung der Dichtheit von Verpackungskartons für steril abzupackende Flüssigkeiten (Lebensmittel) dient. Die Kartons bestehen aus mehreren Schichten, von denen eine aus Aluminium ist und werden durch einen Aufreißstreifen, der beim Bilden der Verpackung mit eingearbeitet wird, geöffnet. Es wird der Aufreißstreifen im Zuge seiner Verarbeitung auf Fehler untersucht, um im Siegelbereich, in dem der Aufreißstreifen ja eingearbeitet wird, ebenfalls eine vollständige Dichtheit sicher zu stellen.

Die bisher genannten Publikationen befassen sich mit der Herstellung bzw. der herstellerseitigen Überprüfung von sensiblen Verpackungen, haben also mit der eigentlichen Aufgabe der Erfindung, dem Endverbraucher der Verpackung Auskunft über ihren Zustand zu geben, nicht viel gemein.

Diese engeren Ziele der Erfindung werden beispielsweise in der EP 1 364 883 A und der vom gleichen Unternehmen stammenden EP 1 686 068 A behandelt. Dabei ist der der Erfindung zugrunde liegende Gegenstand ein wiederverschließbarer Aufbewahrungsbeutel, der im gefüllten Zustand verkauft wird und bei dem daher besonders sichergestellt werden muss, dass sein Inhalt unversehrt ist. Dies wird dadurch erreicht, dass außerhalb des vom Konsumenten zu öffnenden und wieder zu verschließenden Verschlusses, eine Versiegelung der über den wiederverschließbaren Klemmverschluss ragenden Beutelseiten erfolgt, die nur so geöffnet werden kann, dass dabei die Siegelung zerstört wird, wodurch der wiederverschließbare Verschluss frei wird, was für den Konsumenten leicht feststellbar ist. Es ist leicht einsichtig, dass diese Idee auf die erfindungsgemäße Gattung von Behältern nicht anwendbar ist.

Aus der EP 1 347 429 A ist ein Verschlussband bekannt, das durch eine oder mehrere Ausnehmungen von einem oder mehreren Gegenständen gesteckt wird, wonach die beiden Enden unlösbar miteinander verbunden werden. Es ist nur durch Zerstörung des Bandes möglich, die daran aufgefädelten Gegenstände wieder zu vereinzeln. Durch entsprechende Ausgestaltung des am Band unverlierbar vorgesehenen Etikettenbereiches kann der Benutzer überprüfen, ob das Band von dem Hersteller ist, den er erwartet und durch Inspektion des Bandes kann er dessen Unversehrtheit und damit die Unversehrtheit der aufgefädelten Gegenstände überprüfen. Für eine luft- und dampfdichte Verpackung, bestehend aus Becher und Abdeckfolie, ist die Verwendung eines solchen Bandes vollständig unmöglich.

Es ist die Aufgabe der Erfindung, eine Verpackung der eingangs genannten Art anzugeben, die einfach und kostengünstig ist, die bevorzugt auf den bekannten Vorrichtungen der Hersteller und Befüller herzustellen ist und es dem Endverbraucher erlaubt, auf einfache und sichere Weise festzustellen, ob die Verpackung original verschlossen ist oder ob Manipulationen vorgenommen worden sind und so verhindert, dass kriminelle Elemente leere Verpackungen missbräuchlich wieder verwenden. All dies soll erreicht werden, ohne dass für den Anwender der Zugang zum Inhalt der Verpackung erschwert wird, was insbesondere, aber nicht ausschließlich, für Medikamente, die oft von älteren, rekonvaleszenten oder gebrechlichen Menschen gedacht sind, essentiell ist.

Diese Ziele werden erfindungsgemäß dadurch erreicht, dass die Siegelung zwischen der Abdeckfolie und dem Becher im Bereich der Öffnungslasche schwächer ist als im restlichen Bereich der Siegelfläche. Unter "schwächer" bzw. "stärker" ist die durch die Siegelung zwischen den beiden Teilen hergestellte Verbindungskraft pro Längeneinheit der Siegelnaht, der definitionsgemäß nur schmalen Siegelfläche, zu verstehen.

In einer vorteilhaften Ausgestaltung der Erfindung ist die Siegelstärke im Laschenbereich kleiner als die Reißfestigkeit der Abdeckfolie, im anderen Bereich größer. Dadurch kommt es auch bei extrem vorsichtigem Öffnen der Verpackung zuverlässig zum Einreißen und damit zur Zerstörung der Abdeckfolie.

In einer weiteren Ausgestaltung weist die Abdeckfolie zumindest im Bereich der großen Siegelstärke lokale, mechanische Schwächungsbereiche auf. Damit wird die Sicherheit des Zerstörens der Abdeckfolie beim Öffnen weiter erhöht. Es ist die mechanische Schwächung der Abdeckfolie im Zuge ihrer Herstellung aus Endlosmaterial durchaus möglich und kann durch Deformation ihrer mechanisch stärksten Lage und die dadurch bedingte lokale Schwächung dieser Lage, erfolgen.

In einer besonders bevorzugten Ausgestaltung wird die Schwächung dadurch hervorgerufen, dass die einzelnen Lagen der Abdeckfolie im Bereich der lokalen Schwächung nicht miteinander verklebt bzw. verbunden werden, wodurch beim Öffnen diese Lagen einzeln beansprucht werden und wesentlich leichter einreißen als im Verbundbereich.

Bei dieser Ausgestaltung der Abdeckfolie selbst ist nur dafür Sorge zu tragen, dass durch die Veränderung weder die Siegeleigenschaft im Randbereich noch die Verschluss- und Dichtungsqualität über die gesamte Fläche leidet.

Die Erfindung wird im Folgenden anhand der Zeichnung näher erläutert. Dabei zeigt
die Fig. 1 eine rein schematische Draufsicht auf eine erfindungsgemäße versiegelte etwa rechteckige Verpackung, wobei die beiden unterschiedlichen Stärken der Versiegelung durch unterschiedliche Siegelstoffe erreicht und durch unterschiedliche Schraffuren angedeutet sind,
die Fig. 2 eine rein schematische Draufsicht auf eine erfindungsgemäße versiegelte Verpackung, wobei die beiden unterschiedlichen Stärken der Versiegelung durch unterschiedliche Breite der Siegelfläche erreicht werden,
die Fig. 3 eine rein schematische Draufsicht auf eine erfindungsgemäße versiegelte Verpackung, wobei die beiden unterschiedlichen Stärken der Versiegelung durch eine Schwächung der kreisförmigen Abdeckfolie im Bereich der starken Verbindung mit dem Becher unterstützt werden.

Die Fig. 1 zeigt rein schematisch eine Abdeckfolie 1 in Draufsicht mit einer Öffnungslasche 2 und einem Siegelrand 3. Der Siegelrand weist die Form eines schmalen, um den (unsichtbaren bzw. nicht dargestellten) Becherrand umlaufenden Bandes auf und ist mit zwei unterschiedlichen Siegelmaterialien, die weiter unten im Detail erläutert werden, versehen. Im Bereich der schwächeren Siegelung 4 (strichliert angedeutet) ist die jeweils örtliche Siegelkraft schwächer als die Festigkeit des Abdeckfolienmaterials, die Abdeckfolie kann abgepeelt werden. Im Bereich der stärkeren Siegelung 5 (punktiert angedeutet) ist die Siegelkraft höher als die Festigkeit der Abdeckfolie, diese reißt etwa entlang der punktierten Linie 7 ein und wird unbrauchbar. So ist ihre Garantiefunktion gesichert.

Die Fig. 2 zeigt eine Variante mit einheitlichem Siegelmaterial aber unterschiedlicher Breite b bzw. B des Siegelstreifens: Im Bereich der schwächeren Siegelung 4 ist die Breite b des Siegelstreifens so klein, dass beim Öffnen die Siegelung nachgibt, aber im Bereich der stärkeren Siegelung 5 ist die Breite B des Siegelstreifens so groß, dass das Abdeckfolienmaterial beim Öffnen überfordert wird und etwa entlang der Linie 7 einreißt.

Dies kann gemäß Fig. 3 noch unterstützt werden, wenn im Bereich der Einreißlinie, die in dieser Figur aus Gründen der Übersichtlichkeit nicht eingezeichnet ist, zumindest in deren Anfangsbereich, somit in möglichst unmittelbarer Nachbarschaft zum Siegelstreifen 3 eine oder mehrere Schwächungselemente 8 vorgesehen sind. Dies können sein: Rillen oder Stiche in zumindest einer der Schichten der Abdeckfolie, wobei nur zu beachten ist, dass die Abdeckfolie soweit erhalten bleibt, dass die Unversehrtheit des Inneren des Bechers garantiert ist, es können Bereiche in den Flächen zwischen den einzelnen Schichten sein, in denen kein Kaschieren/Verkleben/Verbinden der einzelnen Schichten stattfindet, sodass bei Öffnen die einzelnen Schichten einzeln (oder in geringerer Zahl) beansprucht werden und nicht im Verband, wodurch ihre Festigkeit lokal stark herabgesetzt ist. Dargestellt sind zwei Gruppen punktförmiger Schwächungen, die entlang jeweils einer Linie angeordnet sind, doch ist dies nicht notwendig, es können auch stöchastisch verteilte Schwächungen vorgesehen sein oder linienförmige, etc.. Diese Schwächungen 8 können sich auch bis in den Siegelbereich 5 bzw. 3 fortsetzen.

In Versuchen entsprechend der ersten Ausführungsform haben sich Auftragsmengen für den festen (permanenten) Heißsiegellack zwischen 1 und 12 g/m², bevorzugt zwischen 3 und 10 g/m² besonders bevorzugt zwischen 5 und 8 g/m² bewährt. Der feste Heißsiegellack wird entweder in einem ersten Lackierschritt vollflächig aufgetragen oder aber im Druck partiell dort aufgetragen wo eine feste Versiegelung für die "Peel to Tear" Eigenschaft erforderlich ist.

Die Siegelnahtfestigkeit (wichtiger als die Auftragsmenge selbst und durch einige wenige Versuche leicht zu bestimmen) liegt bei größer 7 N/15 mm unter Verarbeitungs-(Abpack-) -bedingungen, je höher desto besser für die Funktion. Der permanente Siegellack kann farblos oder aber färbig ausgeführt sein.

Die Auftragsmenge für den peelfähigen Lack liegt zwischen 0,5 und 6 g/m², bevorzugt zwischen 1 und 5 g/m², besonders bevorzugt zwischen 2 und 4 g/m². Der peelfähige Heißsiegellack wird entweder in einem ersten Lackierschritt vollflächig aufgetragen oder aber im Druck partiell dort aufgetragen wo eine peelfähige Versiegelung für die "Peel to Tear" Eigenschaft erforderlich ist. Der peelfähige Siegellack kann farblos oder aber färbig ausgeführt sein. Vorteilhaft ist die Einfärbung zumindest einer der beiden Schichten, bzw. eine unterschiedliche Einfärbung, da so die Position beim Auftragen und auch beim Abpacken leicht und zuverlässig kontrolliert werden kann und unter Umständen als Positionierhilfe dienen kann.

Beim Auftragen einer der beiden Schichten über die ganze Fläche erhält man ohne weiteres die Sicherheit, dass die Siegelung insgesamt den notwendigen rundum verlaufenden Verschluss sicherstellt; beim zweimaligen "lokalen" Aufbringen der beiden Lacke muss sichergestellt werden, dass keine Lücken in der letztlich versiegelten Fläche entstehen, in der Zeichnung ist dies durch einen überlappenden Bereich der strichlierten und der punktierten Flächen angedeutet. Davon und auch von der Art des Öffnens hängt der Verlauf der Reißlinie 7 ab, insbesondere wenn keine Schwächungsbereiche 8 eingesetzt werden.

Alternativ zum peelfähigen Heißsiegellack kann auch eine nicht siegelnde Beschichtung im Peelbereich so aufgetragen werden dass die für die Siegelung zur Verfügung stehende Fläche (durch Verringerung der Breite) und somit proportional die Siegelkraft reduziert wird. Die Siegelnahtfestigkeit für eine Peelbeschichtung liegt vorzugsweise bei 0,5 - 6 N/15 mm, bevorzugt bei 1-5 N/15 mm, besonders bevorzugt bei 2-4 N/15 mm.

Die mechanische Festigkeit des Gesamtverbundes muss so gewählt sein, dass während des Öffnens beim Erreichen des Verpackungsabschnittes mit der permanenten Versiegelung der Verbund mechanisch durch Reißen versagt.

Günstig dafür haben sich Verbunde aus dünnen Aluminiumfolien (6,3 - 12 Mikrometer Dicke) mit Papierschichten (20 - 50 g/m²) erwiesen. Auch entsprechende Kombinationen aus Polyester oder anderen Kunststoffen mit Papier oder Aluminium oder Kunststoffen sind je nach Kundenforderung möglich. Wichtig ist, dass die mechanische Festigkeit so gewählt wird, dass ein zuverlässiges Einreißen beim Öffnen gewährleistet ist. Dies ist für den Fachmann in Kenntnis der Erfindung von Fall zu Fall durch einige wenige Versuche leicht zu bestimmen.

Sind aus verschiedenen anderen Gründen mechanisch zu feste Verbunde erforderlich, so kann durch eine mechanische Schwächung mittels prägen oder perforieren (gegebenenfalls aber nicht durch eine Trennschicht, die dem Schutz des verpackten Gutes dient, hindurch) trotzdem für ein ordnungsgemäßes Einreißen gesorgt werden. Wichtig ist in jedem Fall durch entweder geeignete Werkstoffwahl oder durch nachträgliche Schwächung der Werkstoffe sicherzustellen, dass die mechanische Festigkeit im vorgesehenen Bereich nicht höher ist als 90 % der beim Öffnen auftretenden Kräfte. Die Erfindung ist nicht auf die beschriebenen und dargestellten Ausführungsbeispiele beschränkt, sondern kann verschiedentlich abgewandelt werden. So können die unterschiedlichsten Aufbauten für die Abdeckfolie verwendet werden, es können die Siegelflächen unterschiedlichste Ausgestaltung erfahren und es können die unterschiedlichsten Siegelsysteme verwendet werden, solange nur die oben definierte Siegelstärke zwischen der Abdeckfolie 1 und dem Becher im Bereich 4 der Öffnungslasche 2 schwächer ist als im restlichen Bereich 5 der Siegelfläche 3.

In Kenntnis der Erfindung kann der Fachmann auf dem Gebiete der Verpackungsindustrie leicht weitere Ausgestaltungen vornehmen und weitere Varianten verwirklichen, bedeutsam ist dabei auch die unterschiedliche lokale Siegelstärke im Vergleich zur lokalen Festigkeit der Abdeckfolie.

## Patentansprüche

1. Behälter, der aus einem Becher, der mittels einer Abdeckfolie (1) mit Öffnungslasche (2) verschlossen, nämlich versiegelt ist, besteht, **dadurch gekennzeichnet, dass** die Siegelung zwischen der Abdeckfolie (1) und dem Becher im Bereich (4) der Öffnungslasche (2) schwächer ist als im restlichen Bereich (5) der Siegelfläche (3).

2. Behälter nach Anspruch 1, **dadurch gekennzeichnet, dass** die Siegelstärke im Laschenbereich (4) kleiner ist als die Reißfestigkeit der Abdeckfolie (1), im restlichen Bereich (5) größer.

3. Behälter nach Anspruch 1, **dadurch gekennzeichnet, dass** die Breite (b) der Siegelfläche im Laschenbereich (4) kleiner ist als die Breite (B) im restlichen Bereich (5).

4. Behälter nach einem der Ansprüche 1 bis 3, **dadurch gekennzeichnet, dass** die Abdeckfolie (1) im restlichen Bereich (5) und/oder in dem dem restlichen Bereich (5) benachbarten Bereich lokale, mechanische Schwächungsbereiche (8) aufweist.

5. Behälter nach einem der Ansprüche 1 bis 4, **dadurch gekennzeichnet, dass** die Siegelnahtfestigkeit im Laschenbereich (4) zwischen 0,5 - 6 N/15 mm, bevorzugt zwischen 1-5 N/15 mm und besonders bevorzugt zwischen 2-4 N/15 mm beträgt.

6. Behälter nach einem der Ansprüche 1 bis 5, **dadurch gekennzeichnet, dass** die Siegelnahtfestigkeit im restlichen Bereich (5), insbesondere unter Abpackbedingungen größer ist als 7 N/15 mm.

7. Behälter nach einem der voranstehenden Ansprüche, **dadurch gekennzeichnet, dass** die beiden Bereiche (4, 5) unterschiedliche Farbe aufweisen.
